# FASCICULE DE BREVET EUROPEEN

(11) **EP 0 611 701 B1**
(45) Date de publication et mention de la délivrance du brevet: **18.06.1997**
(21) Numéro de dépôt: 94400294.8
(22) Date de dépôt: 10.02.1994
(51) Int. Cl.: B65D 5/02, B65D 83/00

(54) **Boîte pour pièces à distribuer**
Schachtel zum Ausgeben von Teilen
Box for pieces to be dispensed

(30) Priorité: 16.02.1993 FR 9301957
(43) Date de publication de la demande: 24.08.1994
(73) Titulaire: SCHNEIDER ELECTRIC SA, 92100 Boulogne Billancourt (FR)
(72) Inventeur: Pernin, Jean-Paul, F-21600 Longvic (FR)
(74) Mandataire: Carias, Alain

(56) Documents cités:
- BE-A- 537 399
- FR-A- 2 059 908
- GB-A- 773 138
- GB-A- 1 036 718
- US-A- 3 637 130

## Description

La présente invention concerne une boîte pour pièces à distribuer, notamment pour accessoires d'installation ou de câblage tels qu'embouts ou pièces analogues, cette boîte étant délimitée par une paroi supérieure, une paroi inférieure et au moins une paroi d'extrémité, et comprenant un compartiment de stockage pour les pièces à distribuer.

Les accessoires de câblage sont en particulier nécessaires à l'électricien utilisateur, monteur ou installateur qui désire équiper des conducteurs ou câbles d'embouts, cosses, repères ou autres pièces analogues. Les accessoires de câblage tels que les embouts sont généralement livrés en vrac dans des sachets en matière plastique. Dès que les sachets ont été ouverts pour permettre le prélèvement de quelques embouts, ils risquent de laisser échapper les embouts restants.

Une boîte de distribution de petits objets est décrite dans le document FR-2 059 908. Cette boîte est du type comprenant une paroi supérieure convexe, une paroi inférieure convexe et une paroi d'extrémité de façon à déterminer un compartiment de stockage pour les objets à distribuer; de plus il est prévu un espace de distribution ouvert vers le haut et séparé du compartiment de stockage par un volet apte à pivoter vers l'intérieur du compartiment sous l'effet d'une pression manuelle exercée sur les côtés de la boîte. L'inconvénient de cette boîte est que son espace de distribution est ouvert vers l'avant, de sorte que les objets sortant du compartiment de stockage risquent d'être expulsés et de tomber.

Le document BE-537 399 divulgue une boîte de distribution d'objets dont une partie, mobile en translation par rapport à une partie fixe, sert à la fois de compartiment de stockage et d'espace de distribution. L'usage commode d'une telle boîte requiert cependant l'intervention des deux mains de l'utilisateur.

L'invention a pour but de permettre à l'utilisateur de stocker des pièces à distribuer sans risque de perte des pièces non utilisées, au moyen d'une boîte simple et pratique.

Elle a aussi pour but de faciliter le transport, la préhension et éventuellement l'accrochage d'une telle boîte.

Selon l'invention, dans une boîte du type décrit, l'espace de distribution est une chambre délimitée par une deuxième paroi d'extrémité et la paroi supérieure comprend, à l'extrémité de la chambre de distribution qui est éloignée du volet, une facette fixe de retenue pour les pièces à distribuer, la facette de retenue étant convexe et liée à la deuxième paroi d'extrémité pour former un berceau de retenue et de rigidité.

De préférence, on prévoit des parois latérales de hauteur suffisante pour ménager des plages d'appui latéral pour les doigts de l'utilisateur, la facette de retenue se raccordant aux parois latérales. Ces parois latérales sont avantageusement planes en position de repos. Des éléments permettant l'accrochage de la boîte en position verticale sur un support peuvent être associés à la paroi de retenue et/ou aux parties voisines de la paroi d'extrémité adjacente.

La description faite ci-après d'un exemple de réalisation non limitatif explicitera en regard des dessins annexés les caractéristiques et avantages de d'invention.
La figure 1 représente en perspective la boîte conforme à l'invention.
La figure 2 en est une vue de dessous.
La figure 3 est une vue en coupe partielle selon le plan indiqué en III-III sur la figure 2.
Les figures 4 et 5 montrent la boîte en vue de dessus dans deux phases d'utilisation différentes.
La figure 6 représente en perspective une variante de réalisation de la boîte.

La boîte de stockage et de distribution 10 illustrée sur la figure 1 comprend une paroi supérieure convexe 11, une paroi inférieure convexe 12, deux parois d'extrémité concaves 13,14 et deux parois latérales 15,16 qui sont planes en position de repos et légèrement concaves en position de travail. La boîte 10 a, à titre indicatif, une longueur comprise entre 8 et 15 cm. Elle présente un compartiment fixe de stockage A1 et une chambre fixe de distribution A2 pour des accessoires de câblage B, par exemple des embouts, et un volet pivotant 17 qui, en position fermée de repos, isole le compartiment de la chambre de distribution (en traits pleins sur la figure 3) et, en position ouverte de travail, permet aux embouts B de passer du compartiment à la chambre et vice-versa (figure 1 et en tirets sur la figure 3). Le volume de la chambre de distribution A2 est comparable, mais légèrement inférieur, au volume du compartiment de stockage A1. Dans sa position de travail, le volet 17 rentre dans le compartiment de stockage A1, cette position s'obtenant par une pression manuelle exercée des deux côtés de la boîte sur les parois latérales 15,16 selon les flèches F. On observe que les parois 15,16 se raccordent aux parois 11-14 et ont une hauteur h notable, par exemple supérieure à 1 cm, suffisante pour une prise d'appui confortable des doigts de l'utilisateur sur des plages planes 18 de pincement ou de préhension. Des indications 19 peuvent être prévues sur le volet et/ou les parois latérales pour visualiser l'emplacement et le sens de la pression manuelle à exercer.

L'espace de distribution constitué par la chambre 12 communique avec l'extérieur par une ouverture supérieure 20 de la paroi 11. Cette paroi 11 comprend de plus, à l'extrémité de la chambre 12 qui est éloignée du volet 17, une facette de retenue 21 pour les accessoires de câblage. Cette facette 21 est convexe et se raccorde d'une part à la paroi d'extrémité 13 par une arête curviligne 21a, d'autre part aux parois latérales planes 15,16 par des arêtes droites 21b, 21c. La facette de retenue 21 contribue à délimiter la chambre et à former ainsi un berceau maintenant les embouts à prélever et à accentuer la rigidité de l'extrémité de la boîte. Des éléments 22 tels qu'un trou, une échancrure ou une languette peuvent être associés à la facette 21 et/ou aux zones voisines de la paroi 13 pour accrocher la boîte en position verticale sur un support.

La boîte est réalisée par découpe d'un flan, puis pliage et collage et/ou assemblage par languettes et fentes.

Le fonctionnement de la boîte va être expliqué en regard des figures 4 et 5. La boîte est livrée avec le compartiment de stockage A1 rempli d'embouts et elle est dimensionnée pour pouvoir être glissée dans une poche de vêtement. Le volet 17 interdit la sortie intempestive des embouts quelle que soit la position de la boîte.

L'utilisateur souhaitant garnir des câbles avec les embouts de la boîte saisit celle-ci comme indiqué figure 4 ; il presse les parois latérales au droit des plages d'appui 18 selon les flèches F pour faire passer la quantité voulue d'embouts du compartiment de stockage A1 à la chambre de distribution A2, puis il relâche la pression.

Les embouts ne peuvent pas quitter la chambre A2 grâce au berceau de maintien formé par la paroi 13 et la facette de retenue supérieure 21, ce qui permet à l'utilisateur (figure 4) de manipuler la boîte sans la conserver horizontale, en la tenant d'une main par préhension des zones d'appui 18 et en prélevant de l'autre main chaque embout souhaité.

Dans une variante illustrée sur la figure 6, les parois latérales planes 15,16 et leurs zones planes d'appui 18 sont remplacées par des arêtes rectilignes 23,24 et des segments d'appui 25 ; on constate que la préhension et l'actionnement de la boîte sont alors moins aisés. La boîte qui a été décrite convient au stockage et à la distribution de pièces diverses : vis, écrous aussi bien que d'accessoires de câblage.

## Revendications

1. Boîte pour pièces à distribuer, notamment pour accessoires de câblage tels qu'embouts ou pièces analogues, comprenant une paroi supérieure convexe, une paroi inférieure convexe et au moins une paroi d'extrémité, ainsi qu'un compartiment de stockage pour les pièces à distribuer et un espace de distribution ouvert vers le haut et séparé du compartiment de stockage par un volet apte à pivoter vers l'intérieur du compartiment sous l'effet d'une pression manuelle exercée sur les côtés de la boîte,
caractérisée par le fait que l'espace de distribution est une chambre (A2) délimitée par une deuxième paroi d'extrémité (13) et que la paroi supérieure (11) comprend, à l'extrémité de la chambre de distribution (A2) qui est éloignée du volet (17), une facette fixe de retenue (21) pour les pièces à distribuer (B), la facette de retenue (21) étant convexe et liée à la deuxième paroi d'extrémité (13) pour former un berceau de retenue et de rigidité.

2. Boîte selon la revendication 1, caractérisée par le fait qu'elle présente des parois latérales (15,16) de hauteur notable (h) ménageant des plages d'appui (18) pour les doigts de l'utilisateur, la facette de retenue (21) se raccordant aux parois latérales.

3. Boîte selon la revendication 2, caractérisée par le fait que les parois latérales (15,16) sont planes en position de repos.

4. Boîte selon l'une des revendications 2 et 3, caractérisée par le fait que des indications (19) visualisant l'emplacement et le sens de la pression manuelle sont portées sur le volet (17) et/ou les zones adjacentes de la paroi supérieure ou des parois latérales.

## Claims

1. A box for components to be dispensed, notably for wiring accessories such as end pieces or analogous components, including an upper convex wall, a lower convex wall and at least one end wall, and a storage compartment for the components to be dispensed and a dispensing space open at the top and separated from the storage compartment by a flap that is capable of pivoting towards the inside of the compartment under the effect of manual pressure exerted on the sides of the box,
characterised by the fact that the dispensing space is a chamber (A2) bounded by a second end wall (13) and that the upper wall (11) includes, at the end of the dispensing chamber (A2) that is remote from the flap (17) a retention facet (21) that is convex and is connected to the second end wall (13) to form a cradle that provides restraint and rigidity.

2. A box according to Claim 1, characterised by the fact that it has side walls (15,16) of a height (h), provided with areas (18) for the user's fingers to press upon, the retention facet (21) being joined to the side walls.

3. A box according to Claim 2, characterised by the fact that the side walls (15,16) are flat in the at-rest position.

4. A box according to one of Claims 2 and 3, characterised by the fact that marks (19) that display the location and the direction of the manual pressure are carried on the flap (17) and/or adjacent areas of the upper wall or the side walls.

## Patentansprüche

1. Kasten für zu verteilende Teile, insbesondere für Kabelzubehörteile wie zum Beispiel Ansatzstücke oder ähnliche Teile, mit einer oberen konvexen Wand, einer unteren konvexen Wand und mindestens einer Stirnwand, sowie mit einem Lagerabteil für die zu verteilenden Teile und einem nach oben hin geöffneten Verteilungsraum, der vom Lagerabteil durch eine Klappe getrennt ist, die sich unter der Wirkung eines Fingerdrucks auf die Kastenseiten nach innen öffnet,
dadurch gekennzeichnet, dass der Verteilungsraum eine von einer zweiten Stirnwand (13) abgegrenzte Kammer (A2) ist, und dass die obere Wand (11) am Ende der der Klappe (17) gegenüberliegenden Verteilungskammer (A2) eine feste Rückhaltfacette (21) für die zu verteilenden Teile aufweist, wobei die Rückhaltfacette (21) konvex und mit der zweiten Stirnwand (13) verbunden ist, um einen Rückhalt- und Steifigkeitsträger zu bilden.

2. Kasten nach Anspruch 1, dadurch gekennzeichnet, dass er Seitenwände (15, 16) von bemerkenswerter Höhe (h) aufweist, um seitliche Druckflächen (18) für die Finger des Verwenders zu schaffen, wobei die Rückhaltfacette (21) an den Seitenwänden angeschlossen ist.

3. Kasten nach Anspruch 2, dadurch gekennzeichnet, dass die Seitenwände (15, 16) in Ruhestellung eben sind.

4. Kasten nach einem der Ansprüche 2 und 3, dadurch gekennzeichnet, dass auf der Klappe (17) und/oder den benachbarten Bereichen der oberen Wand oder der Seitenwände Angaben (19) vorgesehen sind, die den Sitz und die Richtung des Fingerdrucks visualisieren.
